# EUROPÄISCHE PATENTANMELDUNG

(11) **EP 4 678 048 A1**
(43) Veröffentlichungstag der Anmeldung: **14.01.2026**
(21) Anmeldenummer: 24187170.6
(22) Anmeldetag: 08.07.2024
(51) Int. Cl.: A41B 11/00, A41B 11/02

(54) **PROPRIOZEPTIVE SOCKE**

(71) Anmelder: Schumacher Sport AG, 4900 Langenthal (CH)
(72) Erfinder: Schumacher, Tobias, 4900 Langenthal (CH)
(74) Vertreter: Schaad, Balass, Menzl & Partner AG

(57) **Zusammenfassung**

Socke (1) mit einer dem Boden zugewandten äusseren Oberfläche (3),
wobei die äussere Oberfläche (3) in einer von einem hinteren Ende (5) bis zu einem vorderen Ende (7) entlang der Socke (1) laufenden Abfolge einen Fersenabschnitt (9), einen Mittelfussabschnitt (11), einen Fussballenabschnitt (13) und einen Vorfussabschnitt (15) umfasst;
sowie ein zur Steuerung des optimalen Bewegungsablaufs des Fusses ausgebildetes propriozeptives Führungselement (17) aufweist,
wobei das propriozeptive Führungselement (17) sich entlang einer S-förmigen Linie (19) erstreckt, die am Fersenabschnitt (9) beginnt, entlang des Mittelfussabschnitts (11) und Fussballenabschnitts (13) verläuft und am Vorfussabschnitt (15) endet;
und ein medialer Bereich (21) des Mittelfussabschnitts (11) und ein medialer Bereich (23) des Fersenabschnitts (9) frei vom propriozeptiven Führungselement (17) ist, und
wobei eine lokale Dicke D_{F} des propriozeptiven Führungselements (17) stets grösser ist als eine lokale Dicke D_{S} der Socke (1).

## Beschreibung

Die Erfindung betrifft eine Socke, umfassend ein propriozeptives Führungselement gemäss Anspruchs 1.

Unter dem Begriff «Socke» versteht man im Allgemeinen ein Kleidungsstück, das hauptsächlich zum Schutz und zur Bedeckung des Fusses getragen wird. Socken werden in der Regel aus textilen Materialien wie Baumwolle, Wolle, Nylon, Polyester oder Mischgeweben hergestellt und sollen in der Regel die Haut der Füsse vor Reibung und Druckstellen schützen, die durch das Tragen von Schuhen verursacht werden könnten. Neben dem Zweck der Polsterung dienen Socken auch dem Temperatur- und Feuchtigkeitsmanagement: Socken helfen, Schweiss und Feuchtigkeit von der Haut weg zu transportieren, was die Füße trocken hält und das Risiko von Pilzinfektionen und unangenehmen Gerüchen verringert. Andererseits halten Socken die Füsse warm und verhindern so das Auskühlen.

Um gewisse der ebengenannten Effekte zu verstärken, wurden Socken mit speziellen Eigenschaften entwickelt. Beispielsweise offenbart die DE 102014105610 A1 eine Socke bestehend aus einem Strumpfelement, sowie mindestens einem Sohlenelement, wobei Strumpf- und Sohlenelement einstückig verbunden sind und das Sohlenelement als Traktionshilfe - also zur Verbesserung der Bodenhaftung - ausgebildet ist.

Weiter wurden Bestrebungen unternommen, Socken gegenüber der Beanspruchung beim Tragen widerstandsfähiger zu machen. So ist insbesondere der Zehen- und Fersenbereich verschleissanfällig. Auch spezielle Schuheinlagen können die Beanspruchung an vereinzelten Stellen erhöhen. Vor diesem Hintergrund offenbart die EP 0849998 B1 offenbart eine Socke mit einem verstärkten Fussauftrittsbereich, um den Höhenunterschied zwischen dem Zehen- und Fersenbereich auszugleichen, den Verschleiss zu verringern und die Socke besser an orthopädische geformte Schuheinlagen anzupassen.

Ein Problem ist, dass Socken das sensorische Feedback verzerren und die Propriozeption beeinträchtigen können. So können dicke oder gepolsterte Socken können zwar komfortabel sein, aber sie können auch die Feinwahrnehmung der Fußsohle und die Fähigkeit, subtile Veränderungen im Bodenkontakt zu spüren, vermindern.

Die menschliche Fähigkeit, sich aufrecht und sicher zu bewegen, beruht zu einem grossen Teil auf dem komplexen Zusammenspiel von sensorischen, motorischen und kognitiven Prozessen. In diesem Zusammenhang nimmt die Propriozeption, das innere Sinnesorgan für die Wahrnehmung der eigenen Körperstellung und -bewegung, eine zentrale Rolle ein. Propriozeption ermöglicht es dem zentralen Mustergenerator - einem speziellen Netzwerk von Nervenzellen im Rückenmark - die Position und Bewegung der Gliedmassen sowie die Kräfte, die auf die Gelenke wirken, präzise zu erfassen und zu kontrollieren. Somit bildet sie eine essenzielle Grundlage für die harmonische und koordinierte Fortbewegung, beispielsweise beim Gehen.

Beim Gehen folgen Menschen naturgemäss einer s-förmigen Ganglinie. Diese spezifische Bewegungsbahn resultiert aus der biomechanischen Optimierung der Gehbewegung, die Effizienz und Stabilität maximiert. Abweichungen von dieser idealen Ganglinie können nicht nur die Effizienz des Gehens beeinträchtigen, sondern auch das Risiko von Verletzungen und Muskel-Skelett-Erkrankungen erhöhen. Daher ist es von grösster Bedeutung, die Propriozeption zu unterstützen und zu fördern, um Abweichungen von der optimalen Ganglinie zu minimieren und die allgemeine Bewegungsqualität zu verbessern.

Traditionelle Methoden zur Verbesserung der Propriozeption konzentrieren sich häufig auf physische Übungen und therapeutische Massnahmen. Die Wirksamkeit physiotherapeutischer Massnahmen hängt jedoch stark von der Motivation und der Compliance des Patienten ab. Übungen, die nicht in den Alltag integriert werden oder als isolierte Aufgaben betrachtet werden, haben oft weniger nachhaltige Auswirkungen. Entsprechend sollten Bewegungsmuster idealerweise so trainiert werden, dass sie im täglichen Leben automatisiert und anwendbar sind.

Die vorliegende Erfindung stellt sich die Aufgabe, eine Socke bereitzustellen, die dazu beitragen, das Gehen effizienter, sicherer und komfortabler zu gestalten.

Die Erfindung betrifft eine Socke, umfassend ein propriozeptives Führungselement gemäss Anspruchs 1.

Die erfindungsgemässe Socke hat eine dem Boden zugewandte äussere Oberfläche, welche in einer von einem hinteren bis zu einem vorderen Ende entlang der Socke laufenden Abfolge einen Fersenabschnitt, einen Mittelfussabschnitt, einen Fussballenabschnitt und einen Vorfussabschnitt umfasst. Weiter umfasst die Socke ein propriozeptives Führungselement zur Steuerung des optimalen Bewegungsablaufs des Fusses. Das propriozeptive Führungselement erstreckt sich dabei entlang einer S-förmigen Linie, die am Fersenabschnitt beginnt, entlang des Mittelfuss- und Fussballenabschnitts verläuft und am Vorfussabschnitt endet. Ein medialer Bereich des Mittelfussabschnitts und ein medialer Bereich des Fersenabschnitts sind dabei frei vom propriozeptiven Führungselement. Das propriozeptive Führungselement verläuft im Mittelfussabschnitt und Fersenabschnitt zum grössten Teil in einem lateralen Bereich. Das propriozeptiven Führungselements hat eine lokale Dicke D_{F}, welche stets grösser ist als eine lokale Dicke D_{S} der Socke.

Im Kontext der Erfindung wird unter dem Begriff «lokale Dicke» die Dicke des entsprechenden Elements verstanden.

Im Kontext der Erfindung wird unter dem Begriff «s-förmige Linie» eine im Wesentlichen s-förmige Linie verstanden, welche im lateralen Fersenbereich beginnt, durch den lateralen Mittelfussabschnitt verläuft, sich im Wesentlichen diagonal durch den Fussballenabschnitt erstreckt, im medialen Bereich des Vorderfussabschnitts verläuft und im Bereich des grossen Zehs endet. Diese s-förmige Linie wird auch als ideale Ganglinie bezeichnet.

Die erfindungsgemässe Socke hat den Vorteil, dass sie dem Träger ein subtiles, aber wahrnehmbares propriozeptives Feedback gibt, ob er aktuell auf der idealen Ganglinie läuft oder nicht. Weiter ist die erfindungsgemässe Socke gegenüber im Stand der Technik bekannten Schuhen zur Unterstützung der Propriozeption, wesentlich günstiger herzustellen und kann bedeutend einfacher auf den Träger angepasst werden. Zudem bietet die erfindungsgemässe Socke eine angenehmere Propriozeption als die im Stand der Technik bekannten Schuhe und kann deswegen den ganzen Tag getragen werden, ohne dass es zu einer Überreizung der Fussmuskulatur kommt.

In einer bevorzugten Ausführungsform der erfindungsgemässen Socke ist das propriozeptive Führungselement auf der äusseren Oberfläche der Socke ausgebildet.

In einer weiteren bevorzugten Ausführungsform der erfindungsgemässen Socke ist das propriozeptive Führungselement auf einer dem Fuss zugewandten inneren Oberfläche der Socke ausgebildet.

In einer weiteren bevorzugten Ausführungsform der erfindungsgemässen Socke ist das propriozeptive Führungselement zwischen der äusseren Oberfläche und einer dem Fuss zugewandten inneren Oberfläche der Socke ausgebildet.

Unabhängig davon, ob das propriozeptive Führungselement auf der äusseren Oberfläche, auf der inneren Oberfläche oder dazwischen angeordnet ist, sind die nachfolgend beschriebenen Merkmale besonders bevorzugt.

In einer bevorzugten Ausführungsform ist die Socke aus einem Garn Gs und das propriozeptives Führungselement aus einem Garn G_{F} gefertigt, wobei das Garn Gs eine geringere Garnstärke als das Garn G_{F} aufweist.

Im Kontext der Erfindung wird unter dem Begriff «Garn» ein linienförmiges textiles Gebilde gemäss DIN 60900 verstanden.

Im Kontext der Erfindung wird unter dem Begriff «Garnstärke» ein Mass für die Dicke oder Feinheit eines Garns verstanden. Die Garnstärke gibt an, wie viel Garnmaterial in einer bestimmten Länge oder Masse vorhanden ist. Ein Garn mit einer höheren Garnstärke hat somit mehr Masse auf eine bestimmte Länge als ein Garn mit einer geringeren Garnstärke.

Bevorzugt ist die lokale Dicke des propriozeptiven Führungselements D_{F} 0.5 - 10 mm grösser, besonders bevorzugt 2 - 8 mm grösser und ganz besonders bevorzugt 3 - 5 mm grösser, als die lokale Dicke der Socke D_{S}. Zur besseren Erklärung wird das Konzept der lokalen Dicke am Beispiel des auf der äusseren Oberfläche der Socke ausgebildeten propriozeptiven Führungselements erklärt. Hier erstreckt sich das propriozeptive Führungselement um seine Dicke D_{F} in Richtung des Bodens, wodurch ein Höhenunterschied, zwischen dem propriozeptiven Führungselement und der äusseren Oberfläche entsteht.

Bevorzugt sind auf dem propriozeptiven Führungselement Gumminoppen angeordnet, um die Propriozeption zusätzlich zu verstärken.

In einer bevorzugten Ausführungsform ist auf dem propriozeptiven Führungselement in mindestens einem Bereich ein Verstärkungselement, bevorzugt lösbar, angebracht, um diesen Bereich zusätzlich zu verstärken. Bei dieser Ausführungsform ist die Socke mit dem oben beschriebenen propriozeptiven Führungselement ausgestattet, das dem Träger wichtige Rückmeldungen zu seinem Gangbild liefert und ihm hilft, seine Gehweise in Richtung der idealen Ganglinie zu korrigieren. Das erfindungsgemässe Führungselement bietet insofern bereits erhebliche Vorteile. Durch die Anbringung eines oder mehrerer Verstärkungselemente auf dem propriozeptiven Führungselement kann die Socke jedoch noch besser an die individuellen Bedürfnisse des Trägers angepasst werden. Bei unterschiedlichen Gangbildstörungen kann somit gezielt in bestimmten Bereichen des Fusses das Feedback verstärkt werden, um das bestmögliche Gangbild zu erzielen. Zu diesem Zweck kann bzw. können in einem Bereich ein oder mehrere Verstärkungselemente angebracht sein. Ebenso ist es möglich, dass in mehreren Bereichen ein Verstärkungselement angebracht ist oder dass in mehreren Bereichen mehrere Verstärkungselement angebracht sind.

Das Verstärkungselement kann dabei flexibel oder nicht flexibel (steif) ausgebildet sein. Dabei kann das flexible oder nicht flexible Verstärkungselement die gleiche Härte oder eine grössere Härte aufweisen als das propriozeptive Führungselement, um die Propriozeption in diesem Bereich nochmals zu verstärken. Besonders bevorzugt ist das Verstärkungselement flexibel ausgebildet.

Im Kontext der Erfindung wird unter dem Begriff «flexibel» verstanden, dass das Verstärkungselement sich unter Belastung oder Druck verformen kann, ohne seine grundlegende Struktur zu verlieren oder zu brechen.

Im Kontext der Erfindung wird unter dem Begriff «lösbar verbunden» verstanden, dass das Verstärkungselement mit dem propriozeptive Führungselement in einer Art verbunden ist, welche sich von Hand, insbesondere ohne zusätzliche Hilfsmittel, lösen lässt und ohne das propriozeptive Führungselement dabei zu beschädigen. Beispielsweise kann das Verstärkungselement mit dem propriozeptiven Führungselement über einen Klettverschluss verbunden ist sein.

Bevorzugt kann das Verstärkungselement mit dem propriozeptive Führungselement auch vernäht oder verleimt werden, um das Verstärkungselement (semi-)permanent am propriozeptiven Führungselement zu fixieren.

In einer weiteren bevorzugten Ausführungsform ist die lokale Dicke des Verstärkungselements D_{V} 1 - 5 mm grösser, und besonders bevorzugt 2 - 4 mm grösser, als die lokale Dicke des propriozeptiven Führungselements D_{F}. Dabei erstreckt sich das Verstärkungselement bevorzugt um seine Dicke D_{V} aus der Ebene des propriozeptiven Führungselements hinaus, wodurch ein Höhenunterschied zwischen dem Verstärkungselement und dem propriozeptiven Führungselement entsteht.

Bevorzugt ist der Bereich, in welchem das Verstärkungselement angebracht ist, ausgewählt aus der Gruppe bestehend aus lateraler Fersenabschnitt, lateraler Mittelfussabschnitt, lateraler Fussballenabschnitt Metatarsal-5, medialer Fussballenabschnitt Metatarsal-1, grosser Zeh und Kombinationen davon.

Im Kontext der Erfindung wird unter dem Begriff «lateraler Fussballenabschnitt Metatarsal-5» ein Bereich verstanden, welcher beim Tragen der Socke unter dem fünften Mittelfussknochen im Fussballenabschnitt liegt.

Im Kontext der Erfindung wird unter dem Begriff «medialer Fussballenabschnitt Metatarsal-1» ein Bereich verstanden, welcher bei Tragen der Socke unter dem ersten Mittelfussknochen im Fussballenabschnitt liegt.

In einer bevorzugten Ausführungsform ist das Verstärkungselement aus einem härteren oder gleich hartem Material gefertigt wie das propriozeptive Führungselement. Besonders bevorzugt ist das Verstärkungselement aus einem Garn mit einer gleichen oder grössere Garnstärke als die Garnstärke des propriozeptiven Führungselements gefertigt. Dadurch wird das propriozeptive Führungselement effektiv verstärkt.

In einer bevorzugten Ausführungsform ist das Verstärkungselement aus einem weniger harten Material gefertigt wie das propriozeptive Führungselement. Besonders bevorzugt ist dabei das Verstärkungselement aus einem Garn mit einer geringeren Garnstärke gefertigt als die Garnstärke des propriozeptiven Führungselements.

Im Kontext der Erfindung wird unter dem Begriff «hart» die Widerstandsfähigkeit eines Materials gegen plastische Verformung, Eindringen oder Abrieb verstanden. Bei einem Material mit grösserer Härte ist es somit schwieriger die Oberfläche zu durchdringen oder zu verkratzen als bei einem Material mit geringerer Härte.

Bevorzugt weist das Verstärkungselement in der Ebene der äusseren Oberfläche einen Durchmesser von 0.5 - 3 cm auf. Diese Grösse erlaubt eine lokale Verstärkung des propriozeptiven Führungselements.

In einer bevorzugten Ausführungsform weist das Verstärkungselement eine Dicke von 0.2 - 2 mm auf. Diese Dicke ermöglicht ein vom Träger spürbares Feedback, ohne den Tragekomfort zu beinträchtigen.

Bevorzugt sind auf einer dem Boden zugewandten äusseren Oberfläche des Führungselements Schlaufen eines Klettverschlusses ausgebildet. Diese Schlaufen werden gewöhnlich auch als Flauschpart eines Klettverschlusses bezeichnet. In dieser Ausführungsform sind, auf der dem Boden zugewandten äusseren Oberfläche des Verstärkungselements bevorzugt Widerhaken eines Klettverschlusses angeordnet. Diese Widerhaken werden gewöhnlich auch als Haftpart eines Klettverschlusses bezeichnet. Dies ermöglicht eine einfache und effiziente Klettverbindung zwischen dem Führungselement und dem Verstärkungselement.

Bevorzugt ist das propriozeptive Führungselement aus einem gummiertem Garn G_{G} gefertigt. Vorzugsweise ist die Socke aus einem solchen gummierten Garn gefertigt. Eine Socke, die zumindest teilweise aus gummiertem Garn gefertigt ist, bietet mehrere Vorteile. Unteranderem verleiht ein gummiertes Garn der Socke eine hervorragende Elastizität, wodurch sie sich besser an die Form des Fusses anpasst. Weiter können Socken aus einem gummierten Garn eine gewisse Kompressionswirkung bieten, was die Blutzirkulation fördert und Müdigkeit in den Beinen verringern kann. Zudem sind Socken aus einem gummierten Garn widerstandsfähiger gegen Abnutzung und Reissen, was ihre Lebensdauer verlängert. Im Vergleich mit Socken aus nichtgummierten Garn neigen sie auch weniger dazu, ihre Form zu verlieren oder auszuleiern, erhöhen den Tragekomfort, da die Socken weniger Druckstellen und Reibungen verursachen. Ausserdem neigen sie dazu weniger im Schuh zu verrutschen, was das Risiko von Blasenbildung reduziert.

In einer bevorzugten Ausführungsform ist die lokale Härte H_{F} des propriozeptiven Führungselements grösser als die lokale Härte H_{S} der Socke. Eine solche Socke ist insbesondere in Kombination mit einem Schuh, welcher selbst kein propriozeptives Feedback zurückgibt, vorteilhaft. Beispiele für solche Schuhe sind zum Beispiel sogenannte Barfussschuhe oder nicht-unterstützenden Laufschuhe.

In einer anderen bevorzugten Ausführungsform ist die lokale Härte H_{F} des propriozeptiven Führungselements kleiner als die lokale Härte H_{S} der Socke. Eine solche Socke eignet sich besonders für in Kombination mit einem Schuh, welcher selbst ein propriozeptives Feedback zurückgibt. Beispiele für solche Schuhe sind beispielsweise in den Druckschriften WO 2023152094 A1, EP 3229636 B1 und EP 2768336 B1 bekannt.

Im Folgenden wird die Erfindung anhand einiger in den Figuren dargestellten Ausführungsbeispiele näher erläutert. Wenn alternative Ausführungsformen sich nur in einzelnen Merkmalen unterscheiden, wurden für die gleichbleibenden Merkmale jeweils dieselben Bezugszeichen verwendet. Es zeigen jeweils rein schematisch:
- Fig. 1: eine Untersicht einer Ausführungsform der erfindungsgemässen Socke; und
- Fig. 2: eine Untersicht einer alternativen Ausführungsform der erfindungsgemässen Socke;

Die in Fig. 1 abgebildete Socke 1 umfasst eine dem Boden zugewandte äussere Oberfläche 3. Die äussere Oberfläche 3 umfasst dabei eine von einem hinteren Ende 5 bis zu einem vorderen Ende 7 entlang der Socke laufenden Abfolge umfassend einen Fersenabschnitt 9, einen Mittelfussabschnitt 11, einen Fussballenabschnitt 13 und einen Vorfussabschnitt 15. Die Socke 1 umfasst weiter ein propriozeptives Führungselement 17, welches sich entlang einer S-förmigen Linie 19 erstreckt, wobei die S-förmige Linie 19 am Fersenabschnitt 9 beginnt, entlang des Mittelfussabschnitts 11 und Fussballenabschnitts 13 verläuft und am Vorfussabschnitt 15 endet. Dabei bleibt ein medialer Bereich 21 des Mittelfussabschnitts 11 und ein medialer Bereich 23 des Fersenabschnitts 9 frei vom propriozeptiven Führungselement 17.

Die in Fig. 2 abgebildete Socke 1 entspricht im Wesentlichen der Socke 1 aus der Figur 1, wobei zusätzlich auf dem propriozeptiven Führungselement 17 mehrere Verstärkungselemente 25 angebracht sind. Die Verstärkungselemente 25 sind in unterschiedlichen Bereichen entlang der S-förmigen Linie 19 angeordnet. Hier dargestellt befinden sich die Verstärkungselemente 25 in einem lateralen Fersenabschnitt 27, einem lateralen Mittelfussabschnitt 29, einem lateralen Fussballenabschnitt Metatarsal-5 31, einem medialen Fussballenabschnitt Metatarsal-1 33 und einem grossen Zeh-Abschnitt 35. Die Verstärkungselemente 25 können dabei mittels Klettverschluss am propriozeptiven Führungselement 17 befestigt werden oder an dieses angenäht sein.

## Patentansprüche

1. Socke (1) mit einer dem Boden zugewandten äusseren Oberfläche (3),
wobei die äussere Oberfläche (3) in einer von einem hinteren Ende (5) bis zu einem vorderen Ende (7) entlang der Socke (1) laufenden Abfolge einen Fersenabschnitt (9), einen Mittelfussabschnitt (11), einen Fussballenabschnitt (13) und einen Vorfussabschnitt (15) umfasst;
sowie ein zur Steuerung des optimalen Bewegungsablaufs des Fusses ausgebildetes propriozeptives Führungselement (17) aufweist,
wobei das propriozeptive Führungselement (17) sich entlang einer S-förmigen Linie (19) erstreckt, die am Fersenabschnitt (9) beginnt, entlang des Mittelfussabschnitts (11) und Fussballenabschnitts (13) verläuft und am Vorfussabschnitt (15) endet;
ein medialer Bereich (21) des Mittelfussabschnitts (11) und ein medialer Bereich (23) des Fersenabschnitts (9) frei vom propriozeptiven Führungselement (17) sind, und wobei eine lokale Dicke D_{F} des propriozeptiven Führungselements (17) stets grösser ist als eine lokale Dicke D_{S} der Socke (1).

2. Socke nach Anspruch 1 **dadurch gekennzeichnet, dass** das propriozeptive Führungselement (17) auf der äusseren Oberfläche der Socke ausgebildet ist.

3. Socke nach Anspruch 1 **dadurch gekennzeichnet, dass** das propriozeptive Führungselement (17) auf einer dem Fuss zugewandten inneren Oberfläche der Socke ausgebildet ist.

4. Socke nach Anspruch 1 **dadurch gekennzeichnet, dass** das propriozeptive Führungselement (17) zwischen der äusseren Oberfläche (3) und einer dem Fuss zugewandten inneren Oberfläche der Socke ausgebildet ist.

5. Socke nach einem der Ansprüche 1 bis 4 **dadurch gekennzeichnet, dass** die Socke (1) aus einem Garn Gs und das propriozeptives Führungselement (17) aus einem Garn G_{F} gefertigt ist und wobei das Garn Gs eine tiefere Garnstärke als das Garn G_{F} aufweist.

6. Socke gemäss einem der Ansprüche 1 bis 5, **dadurch gekennzeichnet, dass** die lokale Dicke D_{F} des propriozeptiven Führungselements (17) 0.5 - 2 mm grösser ist, bevorzugt 2 - 8 mm grösser ist, besonders bevorzugt 3 - 5 mm grösser ist als die lokale Dicke D_{S} der Socke (1) .

7. Socke gemäss einem der Ansprüche 1 bis 6, **dadurch gekennzeichnet, dass** auf dem propriozeptiven Führungselement (17) in mindestens einem Bereich (27, 29, 31, 33, 35) ein Verstärkungselement (25) angebracht ist, bevorzugt ein flexibles Verstärkungselement (25), um diesen Bereich (27, 29, 31, 33, 35) zusätzlich zu verstärken.

8. Socke gemäss Anspruch 7, **dadurch gekennzeichnet, dass** der Bereich (27, 29, 31, 33, 35) ausgewählt aus der Gruppe bestehend aus lateraler Fersenabschnitt (27), lateral Mittelfussabschnitt (29), lateraler Fussballenabschnitt Metatarsal-5 (31), medialer Fussballenabschnitt Metatarsal-1 (33), grosser Zeh (35) und Kombinationen davon.

9. Socke gemäss einem der Ansprüche 7 oder 8, **dadurch gekennzeichnet, dass** das Verstärkungselement (25) aus einem härteren oder gleich harten Material gefertigt ist, wie das propriozeptive Führungselement (17).

10. Socke gemäss einem der Ansprüche 7 bis 9, **dadurch gekennzeichnet, dass** das Verstärkungselement (25) einen Durchmesser von 0.5 - 3 cm aufweist.

11. Socke gemäss einem der Ansprüche 7 bis 10, **dadurch gekennzeichnet, dass** das Verstärkungselement (25) eine Dicke von 0.2 - 2 mm aufweist.

12. Socke gemäss einem der Ansprüche 7 bis 11, **dadurch gekennzeichnet, dass** auf einer dem Boden zugewandten äusseren Oberfläche des Führungselements (17) Schlaufen eines Klettverschlusses ausgebildet sind und dass auf einer dem Boden abgewandten äusseren Oberfläche des Verstärkungselements (25) Widerhaken eines Klettverschlusses angeordnet sind.

13. Socke gemäss einem der Ansprüche 1 bis 12, **dadurch gekennzeichnet, dass** das propriozeptive Führungselement (17) aus einem gummierten Garn G_{G} gefertigt ist.

14. Socke gemäss einem der Ansprüche 1 bis 13, **dadurch gekennzeichnet, dass** wobei die lokale Härte H_{F} des propriozeptiven Führungselements (17) grösser ist als die lokale Härte H_{S} der Socke (1).

15. Socke gemäss einem der Ansprüche 1 bis 13, **dadurch gekennzeichnet, dass** wobei die lokale Härte H_{F} des propriozeptiven Führungselements (17) kleiner ist als die lokale Härte H_{S} der Socke (1).
